# EUROPÄISCHE PATENTSCHRIFT

(11) **EP 1 148 008 B1**
(45) Veröffentlichungstag und Bekanntmachung des Hinweises auf die Patenterteilung: **30.07.2003**
(21) Anmeldenummer: 00810350.9
(22) Anmeldetag: 20.04.2000
(51) Int. Cl.: B65H 5/12, B65H 5/14

(54) **Greiferwelle zum Greifen von Druckprodukten**
Gripper shaft for clamping printed products
Arbre portant des griffes pour la saisie de produits imprimés

(43) Veröffentlichungstag der Anmeldung: 24.10.2001
(73) Patentinhaber: Grapha-Holding AG, 6052 Hergiswil (CH)
(72) Erfinder: Silberbauer, Günther, 4665 Oftringen (CH)

(56) Entgegenhaltungen:
- CH-A- 652 103
- US-A- 3 960 079
- US-A- 4 241 907
- US-A- 4 681 213

## Beschreibung

Die Erfindung betrifft eine Greifertrommel eines Anlegers mit einer Greiferwelle nach dem Oberbegriff des Anspruchs 1. Greiferwellen dienen insbesondere dazu, bei einem Anleger Bogen oder Beilagen von einem Stapel abzuziehen und an eine Öffnungsvorrichtung abzugeben. Ein Anleger mit zwei solchen Greiferwellen ist beispielsweise aus der CH 652 103 A5 und der US 4 241 907 A bekannt. Um die Bogen zu fassen, wird die Greiferwelle um ihre Längsachse gedreht. An der Greiferwelle angeordnete Greifer erfassen bei einer solchen Drehbewegung jeweils einen Bogen an der Stapelunterseite und pressen diesen gegen eine Auflage der Greifertrommel. Zum Drehen der Greiferwelle ist beispielsweise ein Antrieb mit einem Stirnradgetriebe und einer geschlossenen Kurve vorgesehen.

Bei jedem Schliessvorgang wird die Greiferwelle beschleunigt und durch das Spiel an der Steuerkurve sowie der Verzahnung des Stirnradgetriebes in ihrer Richtung geändert. Nach dem Wendepunkt möchte die Welle jeweils weiter drehen und das Spiel wird auf die gegenüberliegende Kurvenaussenseite verlegt. Schlagen nun die Greifer auf die Auflage der Greifertrommel auf, so federt die Welle innerhalb des Spiels zurück. Vor allem dünne Druckbogen werden dadurch von den Greifern kurzzeitig losgelassen und können nicht mehr richtig nachgegriffen werden. Als Folge dieses kurzzeitigen Loslassens besteht die Gefahr, dass Druckbogen schräg abgezogen werden. Zudem können Druckbogen von den Greifern abrutschen und verursachen Verarbeitungsunterbruch. Vor allem bei hohen Leistungen ist die bekannte Greiferwelle störanfällig und als Folge solcher Störungen kann die Nettoleistung wesentlich abnehmen.

Bei einer Rotationsdruckmaschine nach der US 3 960 079, sind zur Zuführung der einzelnen Bogen zwei getrennte Greifervorrichtungen vorgesehen,von denen die in Zuführrichtung erste Greifervorrichtung aus einem reversierenden Förderer die Bogen mittels Greiferhebeln in einer Uebernahmeposition hält, in der sie von einer umlaufenden Greifertrommel jeweils übernommen und an ein Druckwerk weitertransportiert werden. Zur Aufhebung des Spiels in der Antriebsübertragung zwischen einer Steuerbahn und den Greiferhebeln wird eine Steuerrolle eines durch die Steuerbahn betätigten Hebels mittels Federdruck an die Steuerbahn gepresst.

Der Erfindung liegt die Aufgabe zugrunde, bei einer Greifertrommel der eingangs genannten Art das Antriebsspiel zwischen Steuerbahn und Greifern aufzuheben.

Diese Aufgabe ist bei einer Greifertrommel gemäss Anspruch 1 gelöst.

Bei der erfindungsgemässen Greifertrommel wird das Spiel bei der Verzahnung und der geschlossenen Kurve mittels der Kompensationsfeder aufgehoben. Bei einer Schliessbewegung wird ein Gegenmoment von beispielsweise 6 Nm aufgebaut. Dadurch wird ein Springen der Greifer vermieden und es kann eine sanfte Schliessbewegung zum Fassen der Druckprodukte gewährleistet werden. Die Druckbogen können somit sicher lagestabil an der Unterseite eines Stapels abgezogen werden. Dies gilt auch bei einem Stapel mit einem sehr hohen Stapeldruck, bei dem eine entsprechend hohe Greiferkraft erforderlich ist. Der sichere Greifvorgang ermöglicht eine höhere Nettoleistung und entsprechend weniger Störungen.

Eine besonders einfache konstruktive Ausführung ergibt sich dann, wenn gemäss einer Weiterbildung der Erfindung die Kompensationsfeder bei jeder Schliessbewegung durch einen Schwenkhebel gespannt wird, der drehfest mit dem Wellenkörper der Greiferwelle verbunden ist. Die Kompensationsfeder ist vorzugsweise mit der Greiferwelle und der Welle der Greifertrommel verbunden. Beim Drehen der Greiferwelle wird die Kompensationsfeder selbstätig gespannt. Die Spannung ist in einfacher Weise durch eine Veränderung der Position des Schwenkhebels auf der Greiferwelle einstellbar.

Weitere vorteilhafte Merkmale ergeben sich aus den abhängigen Patentansprüchen der nachfolgenden Beschreibung sowie der Zeichnung. Ein Ausführungsbeispiel der Erfindung wird nachfolgend anhand der Zeichnung näher erläutert. Es zeigen:
- Fig. 1: eine Teilansicht einer erfindungsgemässen Greifertrommel mit einer Greiferwelle, wobei die Greiferwelle in der Ruhestellung ist,
- Fig. 2: eine Greifertrommel gemäss Figur 1, wobei die Greiferwelle jedoch in der Arbeitsstellung ist,
- Fig. 3: eine räumliche Ansicht einer Kompensationsfeder.

Die Figuren 1 und 2 zeigen eine Greifertrommel 1, die in einem ansonst nicht gezeigten Anleger angeordnet ist und um eine Welle 7 angetrieben ist. Die Greifertrommel 1 ist mit Flanschlagern 8, von denen hier lediglich einer gezeigt ist, an einem hier nicht gezeigten Maschinengestell gelagert. Auf der Welle 7 sind mehrere Greiferscheiben 22 bis 24 angeordnet, auf denen im Abstand zur Welle 7 eine begrenzt drehbare Greiferwelle 2 gelagert ist.

Die Greiferwelle 2 weist einen Wellenkörper 26 auf, auf dem mehrere Greifer 3 drehfest befestigt sind. In den Figuren 1 und 2 sind hier lediglich zwei dieser Greifer 3 gezeigt. Der Antrieb ist so ausgebildet, dass der Wellenkörper 26 mit den Greifern 3 bei jeder Umdrehung der Greifertrommel 1 eine Schliessbewegung sowie eine Oeffnungsbewegung ausübt. In der Figur 1 sind die Greifer 3 in der Ruhestellung und in der Figur 2 in der Arbeitsstellung gezeigt. Bei der Schliessbewegung werden die Greifer 3 von der in Figur 1 gezeigten Stellung in die in Figur 2 gezeigte Stellung bewegt. Die Bewegung erfolgt durch eine Drehbewegung des Wellenkörpers 26 um seine Längsachse. Beim Schliessvorgang wird der Wellenkörper 26 in an sich bekannter Weise mittels einer Torsionsfeder gespannt, die mit dem Wellenkörper 26 verbunden ist. Dem Fachmann sind solche Torsionsfedern bekannt.

Bei einer Schliessbewegung werden die Greifer 3 gemäss Figur 2 jeweils an Auflagen 28 angepresst, und hierbei wird ein Falz eines in Figur 2 angedeuteten Druckbogens 29 festgehalten. Ein solcher festgehaltener Druckbogen 29 kann durch die Drehbewegung der Greifertrommel 1 in Richtung des Pfeils 25 von einem hier nicht gezeigten Stapel abgezogen werden.

Zwischen dem Wellenkörper 26 und der Welle 7 ist eine Kompensationsfeder 9 angeordnet, die zwei Federelemente 10 aufweist, die im Abstand zueinander parallel angeordnet und jeweils an einem Ende an einer Achse 19 bzw. 30 befestigt sind. Die Befestigung erfolgt mit Befestigungsplatten 17, die jeweils mit einer Schraube 18 an der Achse 19 bzw. 30 festgeklemmt sind. Die Achse 19 ist in einem Lager 20 einer Halteplatte 15 drehbar gelagert und diese Platte 15 ist mittels eines Klemmteils 16 sowie Klemmschrauben 14 drehfest mit der Welle 7 verbunden. Die Achse 30 sitzt in einem Drehlager 21 und dieses ist ebenfalls drehfest mit zwei Schwenkhebeln 11 verbunden, die mit Klemmteilen 12 und Klemmschrauben 13 fest mit dem Wellenkörper 26 verbunden sind. Diese beiden Schwenkhebel 11 sind so ausgebildet, dass die beiden Federelemente 10 bei einer Schliessbewegung des Greifers 3 gespannt werden. Diese Drehbewegung ist in Figur 1 mit dem Pfeil 31 angedeutet. Die hierbei erzeugte Spannung der beiden Federelemente 10 wirkt über die Schwenkhebel 11 als Drehmoment auf den Wellenkörper 26 und dieses Drehmoment ist ein Gegenmoment zum Drehmoment, das die Greifer 3 an die Auflagen 28 anpresst. Der Wert dieses Gegenmomentes beträgt beispielsweise 6 Nm. Das Drehmoment, welches die Greifer 3 anpresst, ist wesentlich grösser, beispielsweise grösser als 10 Nm. Durch dieses Gegenmoment wird ein Spiel im Antrieb 4 bzw. im Getriebe des Antriebes aufgehoben. Ein Spiel kann zwischen einer hier nicht gezeigten geschlossenen Antriebskurve und einer in dieser Kurve geführten Rolle bestehen. Die Aufhebung des Spiels hat zur Folge, dass die Greifer 3 bei der Schliessbewegung von den Auflagen 28 nicht zurückspringen und damit ein sanftes Schliessen gewährleistet ist. Da die Greifer 3 nicht zurückspringen, können die Bogen 29 sicherer gefasst werden. Das geeignete Gegenmoment kann durch Versuche ermittelt werden. Das Gegenmoment kann in einfacher Weise verändert werden, indem die Schwenkhebel 11 gelöst und auf dem Wellenkörper 26 verdreht werden. Die Federelemente 10 sind hier Spiralfedern, für den Fachmann ist aber klar, dass die Federelemente auch anders ausgebildet sein könnten. Wesentlich ist der Aufbau eines Gegenmomentes bei einer Schliessbewegung.

Da die Kompensationsfeder 9 aus vergleichsweise einfachen und kostengünstigen Einzelteilen herstellbar ist, ist der zusätzliche Aufwand vergleichsweise klein und erfordert keinerlei Wartung.

## Patentansprüche

1. Greifertrommel eines Anlegers mit einer Greiferwelle zum Greifen von Druckprodukten (29), bei der die Greiferwelle (2) einen durch eine Steuerbahn über einen Antrieb gesteuerten Wellenkörper (26) aufweist, auf dem mehrere Greifer (3) angeordnet sind und der zum Greifen der Druckprodukte (29) um seine Längsachse verdrehbar ist, **dadurch gekennzeichnet, dass** zur Aufhebung des Antriebsspiels zwischen Steuerbahn und Greifern (3) dem Antrieb eine mit der Greifertrommel (1) verbundene Verspannvorrichtung mit einer während der Drehung der Wellenkörper (26) ein Gegendrehmoment bildende Kompensationsfeder zugeordnet ist, so dass die Greifer (3) in ihrer Arbeitslage einen Druckbogen (29) gegen eine periphere Mantelfläche (28) der Greifertrommel (1) pressen.

2. Trommel nach Anspruch 1, **dadurch gekennzeichnet, dass** die Kompensationsfeder (9) wenigstens einen Schwenkhebel (11) aufweist, der mit dem Wellenkörper (26) der Greiferwelle (2) drehfest verbunden ist und der bei jeder Schliessbewegung wenigstens ein Federelement (10) spannt.

3. Trommel nach einem der Ansprüche 1 und 2, **dadurch gekennzeichnet, dass** die Kompensationsfeder (9) spiralförmig ausgebildete Federelemente (10) aufweist, die jeweils an einem Ende mit dem Wellenkörper (26) der Greiferwelle (2) und mit dem anderen Ende mit einer Welle (7) der Greifertrommel (1) wirkverbunden sind.

## Claims

1. Gripper drum of a feeder with a gripper shaft for gripping printed products (29), whereby the gripper shaft (2) has a shaft body (26) controlled by a control path via a drive on which shaft body is arranged a plurality of grippers (3) and which is rotatable about its longitudinal axis for gripping the printed products (29), **characterised in that**, for removing the drive play between the control path and the grippers (3), assigned to the drive is a bracing device linked to the gripper drum (1) with a compensating spring producing a counter-moment during the rotation of the shaft body (26), so that, in their working position, the grippers (3) press a printed sheet (29) against a peripheral jacket surface (28) of the gripper drum (1).

2. Drum according to Claim 1, **characterised in that** the compensating spring (9) has at least one rotation lever (11) which is connected in non-slip manner with the shaft body (26) of the gripper shaft (2) and which on every closing movement tensions at least one spring element (10).

3. Drum according to one of the claims 1 and 2, **characterised in that** the compensating spring (9) has helical spring elements (10) connected in operative manner at one end, respectively, to the shaft body (26) of the gripper shaft (2) and at the other end to a shaft (7) of the gripper drum (1).

## Revendications

1. Tambour de préhension d'un margeur doté d'un arbre à griffes pour saisir des produits imprimés (29), dont l'arbre à griffes (2) présente un corps (26) commandé par une came de commande mue par un entraînement, sur lequel sont placées plusieurs griffes (3) et qui, pour saisir les produits imprimés (29), peut être tourné autour de son axe longitudinal, **caractérisé en ce que**, pour supprimer le jeu entre la came de commande et les griffes (3), un dispositif de précontrainte relié au tambour de préhension (1), qui comprend un ressort compensateur créant un couple antagoniste au cours de la rotation des corps d'arbre (26), est associé à l'entraînement de telle manière que les griffes (3) en position active appuient un feuillet imprimé (29) contre une surface latérale périphérique (28) du tambour de préhension (1).

2. Tambour selon la revendication 1, **caractérisé en ce que** le ressort compensateur (9) présente au moins un levier pivotant (11) qui est relié au corps (26) de l'arbre à griffes (2) de façon solidaire en rotation et qui, lors de chaque mouvement de fermeture, met sous tension au moins un élément de ressort (10).

3. Tambour selon l'une des revendications 1 et 2, **caractérisé en ce que** le ressort compensateur (9) présenté des éléments de ressort (10) réalisés en forme de spirale dont une extrémité est en liaison active avec le corps (26) de l'arbre à griffes (2) et l'autre extrémité avec un arbre (7) du tambour de préhension (1).
